# EUROPÄISCHE PATENTSCHRIFT

(11) **EP 1 281 214 B1**
(45) Veröffentlichungstag und Bekanntmachung des Hinweises auf die Patenterteilung: **07.11.2007**
(21) Anmeldenummer: 01937973.4
(22) Anmeldetag: 06.04.2001
(51) Int. Cl.: H01R 4/36

(54) **KLEMMENANORDNUNG UND VERFAHREN ZUM HERSTELLEN EINER KLEMME MIT GEÖFFNETEM AUFNAHMERAUM**
TERMINAL ARRANGEMENT AND METHOD FOR PRODUCING A TERMINAL WITH AN OPEN RECEIVING AREA
ENSEMBLE BORNE DE CONNEXION ET PROCEDE DE FABRICATION D'UNE BORNE DE CONNEXION AVEC ESPACE DE RECEPTION OUVERT

(30) Priorität: 13.04.2000 DE 10018354
(43) Veröffentlichungstag der Anmeldung: 05.02.2003
(73) Patentinhaber: SIEMENS AKTIENGESELLSCHAFT, 80333 München (DE)
(72) Erfinder: VIERLING, Winfried, 93073 Neutraubling (DE); SANGL, Reinhard, 93173 Wenzenbach (DE)
(86) Internationale Anmeldenummer: PCT/DE2001/001372
(87) Internationale Veröffentlichungsnummer: WO 2001/080368

(56) Entgegenhaltungen:
- EP-A- 0 275 725
- DE-A- 19 513 281
- DE-A- 19 817 924
- DE-U- 8 609 138
- DE-U- 29 709 112
- GB-A- 1 523 507

## Beschreibung

Die Erfindung betrifft eine Klemmenanordnung mit einer in Richtung ihrer Längsachse beweglich in einem Gehäuse angeordneten Klemme und ein Verfahren zum Herstellen einer Klemme mit geöffnetem Aufnahmeraum.

Bei der Verwendung von Klemmen, z.B. Klemmen von Reiheneinbaugeräten, ist es für den Anwender wünschenswert, dass die Klemme in einem geöffnetem Zustand geliefert wird, so dass diese sofort verwendbar ist. Bei Klemmen, die beweglich in ihrem Gehäuse angeordnet sind, besteht das Problem, dass trotz geöffneter Klemmschraube die Klemme immer noch ein Spiel in ihrem Gehäuse aufweist und somit zumindest teilweise den Aufnahmeraum nicht freigibt. Dies ist insbesondere bei sogenannten Fahrstuhlklemmen der Fall.

Dokument DE-U-297 09112 offenbart eine Klemmenanordnung gemäß dem Oberbegriff des Anspruchs 1.

Der Erfindung liegt die Aufgabe zugrunde, eine Lösung für das oben genannte Problem bereitzustellen. Die Lösung der Aufgabe gelingt erfindungsgemäß mit den Merkmalen der Ansprüche 1 und 4.

Demnach ist eine Klemmenanordnung mit einer in Richtung ihrer Längsachse beweglich in einem Gehäuse angeordneten Klemme vorgesehen, welche ein mittels einer Klemmschraube gegenüber einem Klemmrahmen bewegliches Druckstück aufweist. Das Druckstück weist Haltemittel auf. Bei angezogener Klemmschraube ist die Klemme in einem unteren Bereich des Gehäuses beweglich angeordnet. Bei geöffneter Klemme mit gelöster Klemmschraube stehen die Haltemittel im Reib- oder Kraftschluss mit dem Gehäuse. Auf diese Weise wird die im Gehäuse angeordnete Klemme in einer festen Montagestellung gehalten. Diese Position bleibt auch bei mechanischen Erschütterungen erhalten. Dies ist insbesondere für die Erstbenutzung der Klemme wichtig.

Mit Vorteil sind die Haltemittel als am Druckstück angeformte, insbesondere federnde, Fortsätze ausgebildet. Eine derartige Ausgestattung lässt sich besonders einfach herstellen, indem das Druckstück lediglich um diese federnden Fortsätze ergänzt wird. Das Druckstück lässt sich beispielsweise als einfaches Stanzteil herstellen. Zusätzliche Teile sind nicht nötig.

Der Reib- oder Kraftschluss mit dem Gehäuse kann auf einfache Weise dadurch erzeugt werden, dass das Gehäuse in einem oberen Bereich, in den sich die Klemme, insbesondere ihr Druckstück, ausweitet, einen Vorsprung aufweist. Beim Ausdehnen des Druckstücks wird es in diesem Bereich dann eingeklemmt. Ggf. kann auch ein Formschluss vorgesehen sein.

Bevorzugt ist das Gehäuse als Reiheneinbaugehäuse ausgebildet, wobei in speziellen Fällen die Klemme elektrisch mit einer im Gehäuse angeordneten Fehlerstromschutzschalter- oder Leistungsschutzschaltereinheit verbunden sein kann.

Das erfindungsgemäße Verfahren zum Herstellen einer Klemme mit geöffnetem Aufnahmeraum umfasst folgende Schritte:
- Montieren von Klemmschraube, Druckstück und Klemmrahmen zu einer Klemme,
- Anziehen der Klemmschraube bis zu einem vorgegebenen Wert,
- Einlegen der Klemme in ein Gehäuse,
- Verschließen des Gehäuses,
- Lösen der Klemmschraube bis
   a) der Klemmrahmenboden an einen unteren Bereich des Gehäuses aufliegt und
   b) in einem oberen Bereich des Gehäuses Haltemittel zwischen Druckstück und Gehäuse derart aufeinander einwirken, dass die Klemme im geöffnetem Zustand in einer vorgegebenen Position des Gehäuses arretiert ist.

Durch diese Verfahrensweise ist in jedem Fall gewährleistet, dass die Klemme vor ihrer ersten Benutzung einen geöffneten und zugänglichen Aufnahmeraum aufweist. Gegebenenfalls kann die Montage und die Betätigung der Klemme auch automatisiert erfolgen. Durch diese Verfahrensweise werden die Fortsätze nach der ersten Benutzung gegebenenfalls gezielt verformt. Damit ergibt sich ein Anpassen der Federkraft ausgehend von den vorhandenen Festigungstoleranzen. Der Haltemechanismus wird quasi "eingefahren" oder "eingearbeitet".

Ein Ausführungsbeispiel, weitere Vorteile und Details der Erfindung werden nachfolgend anhand der Zeichnung näher erläutert. Es zeigen:
FIG 1 und 2 eine Klemmenanordnung im Längsschnitt.

Die Figuren zeigen einen Längsschnitt durch ein Gehäuse 3 eines Einbaugeräts 1, insbesondere eines Leitungsschutzschalters oder eines Fehlerstromschutzschalters, mit einer Innenteilansicht. In dem Gehäuse 3 ist eine Klemme 5 nach Art einer Fahrstuhlklemme angeordnet.

Die Klemme 5 umfasst einen Klemmrahmen 7, eine Klemmschraube 9 und ein Druckstück 11. Zusätzlich kann die Klemme 5 auch ein in ihren Aufnahmeraum 13 hineinragendes Anschlussstück 15 aufweisen, das von der Gehäuseinnenseite her (rückseitige Ansicht) den elektrischen Kontakt der Klemme 5 zu einer im Gehäuse 3 angeordneten elektrischen Schaltung oder Einheit herstellt. Die elektrische Schaltung kann funktionell dabei beispielsweise als Fehlerstromschutzschalter oder Leitungsschutzschalter ausgebildet sein. Mit dem Anschlussstück 15 wird der Aufnahmeraum 13 in zwei Teilkammern 13a, 13b, nämlich einer oberen bzw. einer unteren aufgeteilt.

Zur Erzielung der Klemm- oder Haltefunktion zwischen Klemme 5 und Gehäuse 3 sind vorliegend Haltemittel vorgesehen, die zwischen Druckstück 11 und Gehäuse 3 wirken. Bei der gezeigten Ausführung sind hierzu am Druckstück 11 angeformte, insbesondere federnde, Fortsätze 17 vorgesehen. Wie in der Figur 1 zu sehen ist, weist das Druckstück 11 in seiner entspannten Lage im Bereich der Fortsätze 17 eine Breite auf, die geringer ist, als die lichte Breite Y des Gehäuses. Dies gilt für den unteren Bereich A des Gehäuses 3, in dem sich die Klemme 5 gemäß FIG 1 befindet.

In der Regel sind die Teilkomponenten der Klemme 5 aus Metall gefertigt. Gegebenenfalls sind hier, zumindest teilweise, auch andere Materialien denkbar. Bei einer Metallausführung ist das Druckstück 11 bevorzugt als Stanz/Biegeteil ausgeführt, wobei die Fortsätze 17 am Druckstück 11 angeformt sind. Druckstück 11 und Fortsätze 17 bilden somit eine einstückige Baueinheit. Mit der Restwandstärke Z kann die Federkraft eingestellt werden, die die Haltefunktion erzeugt.

Im oberen Bereich B des Gehäuses 3 weist das Gehäuse 3 zu beiden Seiten der Klemme 5 an beiden Gehäusewänden innenseitig Vorsprünge 19 auf, die einen Übergang von einer dünnen Gehäusewand zu einer dickeren bilden. Damit ist im oberen Bereich B der lichte Abstand X zwischen den Gehäuseinnenseiten gegenüber dem unteren Bereich A und der Breite des Druckstücks 11 verkleinert.

Zur näheren Funktion der gesamten Klemmenanordnung wird nun getrennt auf die beiden Figuren Bezug genommen. Zum Herstellen der Klemmenanordnung wird folgendermaßen verfahren:

Zunächst wird die Klemme 5 montiert. Dazu werden Klemmrahmen 7 und Druckstück 11 ineinander gesteckt und die Klemmschraube 9 eingeschraubt. Die Klemmschraube 9 wird dann bis zu einem vorgegebenen Wert angezogen, so dass die Klemme 5 ganz zusammengeschraubt ist. Der Aufnahmeraum 13 ist dabei geschlossen. Die gesamte Klemme 5 ist somit als kleine kompakte Einheit besonders gut handhabbar.

Die Klemme 5 wird in diesem zusammengeschraubten Zustand in das aus zwei Schalenhälften gebildete Gehäuse 3 eingelegt, wonach das Gehäuse 3 verschlossen wird.

Anschließend wird mittels einem Werkzeug, insbesondere einen Schraubenzieher, die Klemmschraube 9 gelöst, so dass sich die Klemme 5 ausdehnt und der Aufnahmeraum 13 geöffnet wird.

Bei dieser Ausdehnung kommt der Klemmrahmenboden 21 im Bodenbereich 23 des Gehäuses 3 zum Aufliegen und erfährt dort einen Anschlag. Beim weiteren Entspannen oder Ausdehnen der Klemme 5 (siehe FIG 2) dehnt sich die Klemme 5 in Richtung der Klemmschraube 9 und somit in den oberen Bereich B aus. An den Vorsprüngen 19 kommen die Fortsätze 17 dann an die Vorsprünge 19 zum Anschlag und werden durch die Schräge der Vorsprünge 19 auf den lichten Abstand X zusammengedrückt. Siehe hierzu in FIG 2 Position d der Vorsprünge 19. Die strichliert gezeichnete Position c zeigt den ursprünglichen Zustand der Fortsätze 17. Damit wird zwischen dem Druckstück 11 und dem Gehäuse 3 eine kraftschlüssige Verbindung im Sinne eines Kraft- oder Reibschlusses erzeugt. Die Klemme 5, insbesondere ihr Druckstück 11 ist somit im Gehäuse 3 nicht mehr verrutschbar.

Die Klemmschraube 9 wird anschließend so weit aufgedreht oder gelöst, bis der Aufnahmeraum 13 völlig offen liegt. Die Klemme 5 ist somit innerhalb des Gehäuses 3 rüttelsicher fixiert, so dass der Aufnahmeraum 13 vor der ihm zugeordneten Zuführöffnung (hier nicht dargestellt) im Gehäuse 3 liegt.

Selbstverständlich können die Haltemittel, insbesondere die mit den Vorsprüngen 19 zusammenwirkenden Fortsätze 17, durch alternative oder äquivalente Mittel gebildet werden. Der Vorsprung 19 oder die Einengung des Gehäuses 3 im oberen Bereich B kann beispielsweise auch durch Riefen oder Nuten gebildet sein, so dass das Druckstück 11 rastartig im oberen Bereich B eingeklemmt wird. Alternativ ist es auch denkbar, dass die Fortsätze 17 als Halte- oder Federmittel, z.B. als Kunststoff- oder Isolierteil, am Gehäuse 3 angeordnet sind und in entsprechende Vorsprünge am Druckstück 11 eingreifen.

Bevorzugt sind die Haltemittel ohne zusätzliche Bauteile realisiert. D.h., dass ein Kraft- oder Reibschluss lediglich durch Ausgestaltung miteinander wirkender Teile zwischen Gehäuse 3 und Klemme 5 erzielt wird. Selbstverständlich können hierzu beliebige Klemmen nach dem Stand der Technik zum Einsatz kommen.

Wesentlich ist, dass die Klemme 5 durch den erstmaligen Gebrauch, insbesondere dem erstmaligen Zusammenschrauben, quasi justiert wird. Gehäuse 3 und Klemme 5 mit ihren Teilkomponenten haben Festigungstoleranzen. Dies betrifft insbesondere auch die Fortsätze 17. Beim ersten Nutzen der Haltemittel werden die Fortsätze 17 leicht verbogen, so dass eine vorgegebene Haltewirkung erzielt ist. Festigungstoleranzen werden somit im Hinblick auf die Federkraft berücksichtigt und ausgeglichen.

## Patentansprüche

1. Klemmenanordnung mit einer in Richtung ihrer Längsachse beweglich in einem Gehäuse (3) angeordneten Klemme (5), welche ein mittels einer Klemmschraube (9) gegenüber einem Klemmrahmen (7) bewegliches Druckstück (11) aufweist, wobei
- am Druckstück (11) Haltemittel angeordnet sind,
- die Klemme (5) bei angezogener Klemmschraube (9) in einem unteren Bereich (A) des Gehäuses (3) bewegbar angeordnet ist, **dadurch gekennzeichnet, dass**
bei geöffneter Klemme mit gelöster Klemmschraube die Haltemittel in einem oberen Bereich im Reib- oder Kraftschluss mit dem Gehäuse stehen.

2. Klemmenanordnung nach Anspruch 1, wobei die Haltemittel als am Druckstück (11) angeformte Fortsätze (17) ausgebildet sind.

3. Klemmenanordnung nach Anspruch 1 oder 2, wobei das Gehäuse (3) in einem oberen Bereich (B) einen Vorsprung (19) zum Erzeugen des Kraftschlusses mit den Haltemitteln aufweist.

4. Klemmenanordnung nach Anspruch 1 bis 3, wobei das Gehäuse (3) als Reiheneinbaugehäuse ausgebildet ist.

5. Klemmenanordnung nach Anspruch 1 bis 4, wobei die Klemme (5) elektrisch mit einer im Gehäuse (3) angeordneten Fehlerstromschutzschalter- oder Leitungsschutzschaltereinheit verbunden ist.

6. Verfahren zum Herstellen einer Klemme (5) mit geöffnetem Aufnahmeraum (13) mit folgenden Schritten:
- Verbinden von Klemmschraube (9), Druckstück (11) und Klemmrahmen (7) miteinander zum Montieren der Klemme (5),
- Anziehen der Klemmschraube (9) bis zu einem vorgegebenen Wert,
- Einlegen der Klemme (5) in ein Gehäuse (3),
- Verschließen des Gehäuses (3),
- Lösen der Klemmschraube (9) bis
a) der Klemmrahmenboden (21) an einen unteren Bereich (A) des Gehäuses (3) aufliegt und
b) in einem oberen Bereich (B) des Gehäuses (3) Haltemittel zwischen Druckstück (11) und Gehäuse (3) derart aufeinander einwirken, dass die Klemme (5) im geöffnetem Zustand in einer vorgegebenen Position des Gehäuses (3) arretiert ist.

## Claims

1. Terminal arrangement with a terminal (5) arranged in a housing (3) and moveable in the direction of its longitudinal axis, said terminal (5) comprising a compression piece (11) which can be moved relative to a terminal frame (7) by means of a terminal screw (9), with
- holding means being arranged on the compression piece (11)
- the terminal (5) being arranged in a moveable fashion in a lower region (A) of the housing (3), when the terminal screw (9) is tightened, **characterized in that**
- when the terminal is open with a loosened terminal screw, the holding means in an upper region is friction or force-locked to the housing.

2. Terminal arrangement according to claim 1, with the holding means being embodied as appendages (17) moulded to the compression piece (11).

3. Terminal arrangement according to claim 1 or 2, with the housing (3) in an upper region (B) comprising a projection (19) for generating the force closure with the holding means.

4. Terminal arrangement according to claim 1 to 3, with the housing (3) being embodied as modular housing.

5. Terminal arrangement according to claim 1 to 4, with the terminal (5) being electrically connected to a residual current operated device or an automatic cutout device arranged in the housing (3).

6. Method for producing a terminal (5) with an open receiving space (13) having the following steps;
- connecting the terminal screw (9), compression piece (11) and terminal frame (7) with one another in order to install the terminal (5),
- tightening the terminal screw (9) up to a predetermined value,
- inserting the terminal (5) into a housing (3),
- closing the housing (3),
- loosening the terminal screw (9) until
a) the terminal frame base (21) rests on a lower region (A) of the housing (3) and
b) in an upper region (B) of the housing (3), holding means impact one another between the compression piece (11) and the housing (3) such that the terminal (5) in an open state is stopped in a predetermined position of the housing (3).

## Revendications

1. Ensemble borne de connexion avec une borne de connexion (5) située dans un boîtier (3) de manière mobile dans le sens de son axe longitudinal, laquelle comporte une pièce de pression (11) mobile au moyen d'une vis de serrage (9) par rapport à un cadre de serrage (7),
- des moyens de retenue étant situés sur la pièce de pression (11),
- la borne de connexion (5) étant, lorsque la vis de serrage (9) est serrée, située de manière mobile dans une partie inférieure (A) du boîtier (3),
**caractérisé en ce que**, lorsque la borne de connexion est ouverte avec la vis de serrage desserrée, les moyens de retenue sont en prise par friction ou par adhérence avec le boîtier dans une partie supérieure.

2. Ensemble borne de connexion selon la revendication 1, les moyens de retenue se présentant sous la forme de prolongements (17) formés sur la pièce de pression (11).

3. Ensemble borne de connexion selon la revendication 1 ou 2, le boîtier (3) présentant, dans une partie supérieure (B), une saillie (19) pour produire la mise en prise par adhérence avec les moyens de retenue.

4. Ensemble borne de connexion selon l'une des revendications 1 à 3, le boîtier (3) se présentant sous la forme d'un boîtier à montage série.

5. Ensemble borne de connexion selon l'une des revendications 1 à 4, la borne de connexion (5) étant reliée électriquement à une unité de disjoncteur de protection contre les courants de défaut ou de protection de ligne située dans le boîtier (3).

6. Procédé pour fabriquer une borne de connexion (5) avec un espace de réception (13) ouvert, comprenant les étapes suivantes:
- assemblage de la vis de serrage (9), de la pièce de pression (11) et du cadre de serrage (7) entre eux aux fins du montage de la borne de connexion (5);
- serrage de la vis de serrage (9) jusqu'à une valeur prédéterminée,
- insertion de la borne de connexion (5) dans un boîtier (3),
- fermeture du boîtier (3),
- desserrage de la vis de serrage (9) jusqu'à ce que
a) le fond du cadre de serrage (21) soit appliqué au niveau d'une partie inférieure (A) du boîtier (3) et
b) dans une partie supérieure (B) du boîtier (3), des moyens de retenue entre la pièce de pression (11) et le boîtier (3) interagissent de manière telle que la borne de connexion (5), à l'état ouvert, est bloquée dans une position prédéterminée du boîtier (3).
